# EUROPÄISCHE PATENTSCHRIFT

(11) **EP 3 063 332 B1**
(45) Veröffentlichungstag und Bekanntmachung des Hinweises auf die Patenterteilung: **09.08.2017**
(21) Anmeldenummer: 14781818.1
(22) Anmeldetag: 02.10.2014
(51) Int. Cl.: E01B 27/17

(54) **GLEISSTOPFMASCHINE MIT VERDREHBAR GELAGERTEM ARBEITSRAHMEN**
TAMPING MACHINE COMPRISING A ROTATABLE MOUNTED SUBFRAME
MACHINE DE BOURRAGE DE VOIE FERRÉE ÉQUIPÉE D'UN CHÂSSIS D'APPAREIL MONTÉ EN ROTATION

(30) Priorität: 28.10.2013 AT 8282013
(43) Veröffentlichungstag der Anmeldung: 07.09.2016
(73) Patentinhaber: Plasser & Theurer Export von Bahnbaumaschinen Gesellschaft m.b.H., 1010 Wien (AT)
(72) Erfinder: SCHÖNAIGNER, Alfred, A-4020Linz (AT)
(86) Internationale Anmeldenummer: PCT/EP2014/002682
(87) Internationale Veröffentlichungsnummer: WO 2015/062696

(56) Entgegenhaltungen:
- AT-B- 401 943

## Beschreibung

Die Erfindung betrifft eine Stopfmaschine zum Unterstopfen von Schwellen eines Gleises, mit einem auf zwei Schienenfahrwerken abgestützten, sich in einer Maschinenlängsrichtung erstreckenden Maschinenrahmen und einem zwischen den Schienenfahrwerken angeordneten Aggregatrahmen, der über ein Fahrwerk am Gleis verfahrbar und über eine Rahmenabstützung längsverschiebbar mit dem Maschinenrahmen verbunden ist und zwischen Fahrwerk und Rahmenabstützung ein höhenverstellbares Stopfaggregat sowie ein Gleishebeaggregat aufweist.

Eine derartige im Arbeitseinsatz kontinuierlich fahrende Stopfmaschine ist beispielsweise durch US 6 705 232 bekannt. Dabei liegt der besondere Vorteil darin, dass der eine wesentlich größere Masse aufweisende Maschinenrahmen nicht bei jeder zu unterstopfenden Schwelle gestoppt und anschließend sofort wieder beschleunigt werden muss. Die schrittweise Vorfahrt beschränkt sich auf den die Arbeitsaggregate tragenden Aggregatrahmen, der querverschiebbar mit dem Maschinenrahmen verbunden und relativ zu diesem verschiebbar ausgebildet ist. Eine solche Maschine geht auch aus der AT401943B hervor.

Die Aufgabe der vorliegenden Erfindung liegt nun in der Schaffung einer Maschine der gattungsgemäßen Art, mit der eine Überbelastung des Aggregatrahmens vermeidbar ist. Erfindungsgemäß wird diese Aufgabe mit einer Maschine der eingangs genannten Art dadurch gelöst, dass der Aggregatrahmen um eine in Maschinenlängsrichtung verlaufende Abstützachse relativ zum Maschinenrahmen verdrehbar ist.

Mit dieser Verdrehbarkeit wird eine Verwindung und damit Überbelastung des Aggregatrahmens besonders im Falle einer schlechten Gleislage zuverlässig ausgeschlossen.

Weitere Vorteile und Ausbildungen der Erfindung ergeben sich aus den Unteransprüchen und der Zeichnung. Im Folgenden wird die Erfindung anhand von in der Zeichnung dargestellten Ausführungsbeispielen näher beschrieben.

Es zeigen: Fig. 1 eine vereinfachte Seitenansicht einer Stopfmaschine, Fig. 2 einen vergrößerten Querschnitt durch die Maschine gemäß der Schnittlinie II in Fig. 1, Fig. 3 eine Draufsicht und Fig. 4 eine weitere Variante der Erfindung.

Eine in Fig. 1 ersichtliche Stopfmaschine 1 weist einen Maschinenrahmen 2 auf, der endseitig je durch ein Schienenfahrwerk 3 auf einem aus Schwellen 4 und Schienen 5 gebildeten Gleis 6 verfahrbar ist. Dazu ist die Maschine mit einem Motor 7 und einem Fahrantrieb 8 ausgestattet. In einer Arbeitskabine 9 befindet sich eine Steuereinrichtung 10.

Zwischen den beiden Schienenfahrwerken 3 des Maschinenrahmens 2 ist ein Aggregatrahmen 11 angeordnet, der an einem - bezüglich einer Arbeits- bzw. Maschinenlängsrichtung 12 - hinteren Ende 13 mit einem Fahrwerk 14 ausgestattet ist. An einem vorderen Ende 15 sind zwei in Maschinenquerrichtung einander gegenüberliegende Rahmenträger 16 vorgesehen, die in einer Rahmenabstützung 17 längsverschiebbar gelagert sind. Unmittelbar vor dem mit einem Fahrantrieb 18 ausgestatteten Fahrwerk 14 ist ein Stopfaggregat 19 vorgesehen, das zur gleichzeitigen Unterstopfung von drei Schwellen 4 ausgebildet ist. Dem Stopfaggregat 19 ist ein Gleishebeaggregat 20 vorgeordnet, beide Aggregate 19, 20 sind höhenverstellbar mit dem Aggregatrahmen 11 verbunden.

Wie in Fig. 2 ersichtlich, besteht die Rahmenabstützung 17 aus zwei in einer Maschinenquerrichtung 25 voneinander distanzierten Gleitlagern 21, die durch einen Querträger 22 miteinander verbunden sind. Dieser ist wiederum in weiteren Gleitlagern 23 eines Abstützträgers 27 querverschiebbar gelagert, der durch eine Abstützachse 28 mit dem Maschinenrahmen 2 verbunden ist. Die ersteren Gleitlager 21 weisen Gleitrollen 24 für eine Verschiebung der Rahmenträger 16 in Maschinenlängsrichtung auf. Die Verschiebung der Rahmenabstützung 17 in Maschinenquerrichtung 25 erfolgt durch einen Querantrieb 26, der einerseits am Maschinenrahmen 2 (bzw. Gleitlager 23) und andererseits am Querträger 22 angelenkt ist.

Der Abstützträger 27 ist durch die Abstützachse 28 um eine in Maschinenlängsrichtung verlaufende Achse drehbar mit dem Maschinenrahmen 2 verbunden (s. auch Fig. 3). Damit ist die Rahmenabstützung 17 mitsamt dem Aggregatrahmen 11 um die in Maschinenlängsrichtung 12 verlaufende Abstützachse 28 relativ zum Maschinenrahmen 2 verdrehbar. Zusätzlich ist die Rahmenabstützung 17 mit den beiden Rahmenträgern 16 wahlweise auch in Maschinenquerrichtung 25 verschiebbar.

Bei der in Fig. 4 ersichtlichen Variante ist die Abstützachse 28 einerseits direkt mit dem Querträger 22 der Rahmenabstützung 17 und andererseits mit einem Gleitblock 29 verbunden. Dieser ist mit Hilfe eines Antriebes 30 in Maschinenquerrichtung 25 verschiebbar am Maschinenrahmen 2 gelagert.

## Patentansprüche

1. Stopfmaschine (1) zum Unterstopfen von Schwellen (4) eines Gleises (6), mit einem auf zwei Schienenfahrwerken (3) abgestützten, sich in einer Maschinenlängsrichtung (12) erstreckenden Maschinenrahmen (2) und einem zwischen den Schienenfahrwerken (3) angeordneten Aggregatrahmen (11), der über ein Fahrwerk (14) am Gleis verfahrbar und über eine Rahmenabstützung (17) längsverschiebbar mit dem Maschinenrahmen (2) verbunden ist und zwischen Fahrwerk (14) und Rahmenabstützung (17) ein höhenverstellbares Stopfaggregat (19) sowie ein Gleishebeaggregat (20) aufweist, **dadurch gekennzeichnet, dass** der Aggregatrahmen (11) um eine in Maschinenlängsrichtung (12) verlaufende Abstützachse (28) relativ zum Maschinenrahmen (2) verdrehbar ist.

2. Stopfmaschine nach Anspruch 1, **dadurch gekennzeichnet, dass** die Rahmenabstützung (17) durch die Abstützachse (28) mit dem Maschinenrahmen (2) verbunden ist.

3. Stopfmaschine nach Anspruch 1 oder 2, **dadurch gekennzeichnet, dass** die Rahmenabstützung (17) einen durch die Abstützachse (28) mit dem Maschinenrahmen (2) verbundenen Abstützträger (27) aufweist, auf dem ein mit dem Aggregatrahmen (11) verbundener Querträger (22) normal zur Abstützachse (28) verschiebbar gelagert ist.

## Claims

1. A tamping machine (1) for tamping sleepers (4) of a track (6), including a machine frame (2), supported on two on-track undercarriages (3) and extending in a longitudinal direction (12) of the machine, and an assembly frame (11) arranged between the on-track undercarriages (3) which is mobile on the track via an undercarriage (14) and connected to the machine frame (2) for longitudinal displacement via a frame support (17) and has - between the undercarriage (14) and the frame support (17) - a vertically adjustable tamping unit (19) as well as a track lifting unit (20), **characterized in that** the assembly frame (11) is rotatable relative to the machine frame (2) about a supporting axle (28) extending in the longitudinal direction (12) of the machine.

2. A tamping machine according to claim 1, **characterized in that** the frame support (17) is connected to the machine frame (2) by means of the supporting axle (28).

3. A tamping machine according to claim 1 or 2, **characterized in that** the frame support (17) has a supporting beam (27), connected to the machine frame (2) by the supporting axle (28), on which a transverse beam (22) connected to the assembly frame (11) is mounted for displacement perpendicularly to the supporting axle (28).

## Revendications

1. Machine de bourrage (1) pour le bourrage inférieur de traverses (4) d'une voie ferrée (6), avec un châssis de machine (2) appuyé sur deux mécanismes de roulement ferroviaires (3), s'étendant dans une direction longitudinale de machine (12) et un châssis de module (11) disposé entre les mécanismes de roulement ferroviaires (3) qui est relié au châssis de machine (2) de manière à pouvoir être déplacé par le biais d'un mécanisme de roulement (14) sur la voie ferrée et à pouvoir être coulissé en longueur par le biais d'un appui de châssis (17), et présente un module de bourrage réglable en hauteur (19) ainsi qu'un module de relevage de voie (20) entre mécanisme de roulement (14) et appui de châssis (17), **caractérisée en ce que** le châssis de module (11) peut être tordu autour d'un axe d'appui (28) s'étendant dans la direction longitudinale de machine (12) par rapport au châssis de machine (2).

2. Machine de bourrage selon la revendication 1, **caractérisée en ce que** l'appui de châssis (17) est relié au châssis de machine (2) à travers l'axe d'appui (28).

3. Machine de bourrage selon la revendication 1 ou 2, **caractérisée en ce que** l'appui de châssis (17) présente un support d'appui (27) relié au châssis de machine (2) à travers l'axe d'appui (28) sur lequel un support transversal (22) relié au châssis de module (11) est logé de manière à pouvoir être coulissé perpendiculairement à l'axe d'appui (28).
